# EUROPÄISCHE PATENTSCHRIFT

(11) **EP 2 155 563 B1**
(45) Veröffentlichungstag und Bekanntmachung des Hinweises auf die Patenterteilung: **16.09.2015**
(21) Anmeldenummer: 08758850.5
(22) Anmeldetag: 29.05.2008
(51) Int. Cl.: B65C 9/00, B67B 3/00, B67C 3/22, H02K 7/116

(54) **MASCHINE MIT DIREKTANTRIEB ZUR BEHANDLUNG VON BEHÄLTER**
MACHINE HAVING A DIRECT DRIVE FOR THE TREATMENT OF CONTAINERS
MACHINE À ENTRAÎNEMENT DIRECT POUR LE TRAITEMENT DE RÉCEPTACLES

(30) Priorität: 31.05.2007 DE 102007025522
(43) Veröffentlichungstag der Anmeldung: 24.02.2010
(73) Patentinhaber: KHS GmbH, 44143 Dortmund (DE); Schaeffler Technologies AG & Co. KG, 91074 Herzogenaurach (DE)
(72) Erfinder: WILHELM, Lothar, 67784 Karben (DE); STOLTE, Thomas, 55545 Bad Kreuznach (DE); SCHÜLER, Ralf, 98530 Wichtshausen (DE); ALBRECHT, Christian, 98527 Suhl (DE); SCHMITZ, Christoph, 56335 Neuhäusel (DE); SCHMID, Günter, 90475 Nürnberg (DE)
(86) Internationale Anmeldenummer: PCT/EP2008/004267
(87) Internationale Veröffentlichungsnummer: WO 2008/145363

(56) Entgegenhaltungen:
- EP-A- 1 596 488
- EP-A- 1 864 911
- WO-A-00/39037
- WO-A-2005/115848
- WO-A-2008/022737
- DE-U1- 9 217 784

## Beschreibung

Die Erfindung betrifft eine Behandlungsmaschine für Behälter, z. B. Flaschen, Dosen oder vergleichbare Gefäße, die beispielsweise mit einem Getränk gefüllt, gereinigt, mit einem Etikett versehen, mit einem Verschluss ausgerüstet oder vergleichbaren Behandlungsroutinen unterzogen werden, mit zumindest einer Antriebseinheit mit regelmäßig elektrischem Antriebsmotor sowie Motorgehäuse, ferner mit einer an die Antriebseinheit angeschlossenen Manlpulatianseinheit, und mit einem Antriebsgehäuse, welches die Antrlebseinheit aufnimmt und wenigstens ein Lager für die Manipulationselnheit aufweist, wobei das Motorgehäuse zugleich das Antrlebsgehäuse ist und ein kombiniertes einziges Motor-/Antrlebsgehäuse formt, und wobei das Motor-/Antriebsgehäuse zumindest einen vom Antriebsmotor angetriebenen Befestigungsflansch als Lager zum unmittelbaren Anschluss der Manipulationseinheit aufweist.

Im Rahmen der gattungsbildenden WO 2005/115848 A2, die eine Behandlungsmaschine gemäß dem Oberbegriff des Anspruchs 1 offenbart, ist eine Abtriebswelle das Antriebsmotors konzentrisch zur Drehachse eines Drehtellers angeordnet. Außerdem ist das obere Ende der Abtriebswelle in eine Aufnahmeeinheit gesteckt. Das wiederum obere Ende der Aufnahmeeinheit weist einen Drehteller auf. Daraus resultiert ein relativ ausladender und wenig kompakter Aufbau. Denn das Motor-/Antriebsgehäuse verfügt über eine ausgeprägte Ausdehnung In axialer Richtung.

Vergleichbares gilt für die ebenfalls gattungsgemäße EP 1 596 488 A2. Auch in diesem Fall ist die erforderliche Abtriebswelle des Antriebsmotores konzentrisch zur Drehachse eines Drehtellers angeordnet Als Folge hiervon stellt sich erneut ein ausladender Aufbau insbesondere In axialer Richtung ein.

Ganz abgesehen davon befasst sich die EP 1 174 345 A1 mit einer Behandlungsmaschine, bei welcher eine Antriebseinheit in Verbindung mit einem Drehteller zum Einsatz kommt. Solche Drehteller werden nicht einschränkend eingesetzt, um die auf diesen aufstehenden Behälter an verschiedenen Behandlungspositionen vorbeizubewegen, beispielsweise an einem Etikettieraggregat zur Übergabe von Etiketten an den jeweiligen Behälter, an Anbürst- und/oder Andrückstationen usw..

Zu diesem Zweck verfügt die bekannte Maschine über eine Steuer- und Regeleinheit sowie einen Stellantrieb, die in einem gemeinsamen Gehäuse untergebracht sind und sich als komplette Baugruppe austauschen lassen. Das hat sich bewährt, weil die Steuer- und Regeleinheit inklusive Stellantrieb funktionssicher in dem fraglichen Antriebsgehäuse untergebracht ist, Folglich Betriebsstörungen vermieden werden. Außerdem kann im Falle einer Funktionsstörung die Antriebseinheit komplett ausgetauscht und folglich unabhängig von der fraglichen Behandlungsmaschine untersucht und gegebenenfalls ersetzt werden.

Ausgehend von diesem bewährten Stand der Technik besteht aktuell ein Bedürfnis danach, eine weitere konstruktive Vereinfachung zu erzielen und die Anzahl der verwendeten Bauteile und Baugruppen noch weiter zu verringern. Hier setzt die Erfindung ein.

Der Erfindung liegt das technische Problem zugrunde, eine derartige Behendlungamaschine für Behälter so weiterzuentwickeln, dass die Kosten, der konstruktive Aufwand und die Anzahl der erforderlichen Bauteile noch weiter verringert sind.

Zur Lösung dieser technischen Problemstellung schlägt die Erfindung eine Behandlungsmaschine für Behälter, z. B. Flaschen, Dosen oder dergleichen gemäß Anspruch 1 vor.

Im Rahmen der Erfindung fungiert folglich das Motorgehäuse zur Aufnahme des Antriebsmotors zugleich als Antriebsgehäuse, bildet also das einzige kombinierte Motor-/Antriebsgehäuse. Folglich ist das fragliche kombinierte Motor-/Antriebsgehäuse nicht nur zur Aufnahme des Antriebsmotors eingerichtet, sondern weist auch das Lager für die Manipulationseinheit sowie gegebenenfalls weitere Einrichtungen und Aggregate in seinem Inneren auf. Nach vorteilhafter Ausgestaltung wird das vorgenannte Lager von zumindest einem seitens des Antriebsmotors angetriebenen Befestlgungsflansch gebildet, welcher zum unmittelbaren Anschluss der Manipulationseinheit eingerichtet ist. Das kombinierte Motor-/Antriebsgehäuse weist den erwähnten angetriebenen Befestigungsflansch als Lager auf. - Zusätzlich hat es sich bewährt, wenn das kombinierte Motor-/Antriebsgehäuse neben dem Antriebsmotor und dem Lager wenigstens noch einen Sensor aufnimmt, welcher Motoreigenschaften wie Drehzahl, Drehwinkel, Motortemperatur etc. des Antriebsmotors erfasst und bei Bedarf an eine Steuereinheit übermittelt.

Auf diese Weise wird ein neuartiger Antrieb zur Verfügung gestellt, welcher sämtliche wesentlichen Eigenschaften und Funktionen einer Antriebseinheit in einer Behandlungsmaschine für Behälter übernimmt und zu deren Realisierung auf lediglich ein einziges kombiniertes Motor-/Antriebsgehäuse zurückgreift. D. h., im Rahmen der Erfindung werden gerade nicht ein separates Motorgehäuse und Antriebsgehäuse wie beispielsweise beim Stand der Technik nach der EP 1 174 345 A1 verfolgt, sondern übernimmt das Motorgehäuse zugleich die Funktion des Antriebsgehäuses.

Auf diese Weise wird eine besonders kompakte und kostengünstige Bauweise erreicht. Außerdem lassen sich zahlreiche Bauteile einsparen, wie ein zusätzliches Antriebsgehäuse, ein ergänzendes Lager am Antriebsgehäuse zum Anschluss der Manipulationseinheit, Befestigungsmittel zur Anbringung der Manipulationseinheit an dem betreffenden Lager des Antriebsgehäuses, Dichtungen etc..

Gleichzeitig wind der Bauraum verringert und werden geringere Fertigungskosten als bisher beobachtet. Dabel ist die Anwendung des kombinierten einzigen Motor-/Antriebsgehäuses und folglich der kombinierten Motor-/Antriebselnheit insgesamt universell. Tatsächlich lässt sich die beschriebene kombinierte Motor-/Antriebseinheit in Verbindung mit beispielsweise Sternrädern einsetzen, wie sie in der EP 1 174 345 A1 beschrieben werden. Auch die Anwendung bei einer Verschließmaschine entsprechend der DE 103 52 016 B3 ist selbstverständlich denkbar und wird vom Erfindungsgedanken umfasst. Ebenso die Kombination mit einer Reinigungsmaschine nach der DE 197 03 369 A1.

Letztendlich kann die kombinierte Motor-/Antriebseinheit mit einzigem Motor-/Antriebsgehäuse Jeden vorzugsweise rotativen Antrieb in einer Behandlungsmaschine für Behälter ersetzen. Auch ein linearer Stelitrleb kann mit der kombinierten Motor-/Antriebseinheit dergestalt kombiniert werden, dass seine hauptsächlich rotative Bewegung In eine lineare Bewegung umgewandelt wird, belspielsweise mit Hilfe eines Zahnstangenantriebes oder vergleichbaren Getriebeanordnungen.

Dabei hat es sich ergänzend als besonders günstig erwiesen, dass das kombinierte einzige Motor-/Antriebsgehäuse der Motor-/Antriebseinheit mit zumindest einer Hohlbohrung ausgerüstet ist. Denn diese Hohlbohrung kann zur direkten Kopplung mit einer Antriebswelle der Manipulationseinheit genutzt werden. D. h., die fragliche Antriebswelle der Manipulationseinheit benötigt keine zusätzliche Lagerung (mehr), da diese durch die Lagerung des angetriebenen Befestigungsflansches im Motor-/Antriebsgehäuse zur Verfügung gestellt wird. Der angetriebene Befestigungsflansch eignet sich zum unmittelbaren Anschluss der Manipulationseinheit, beispielsweise über die in die Hohlbohrung eingesteckte und mit dem Befestigungsflansch drehfest verbundene Antriebswelle.

Ergänzende Optionen bestehen darin, dass die kombinierte Motor-/Antriebseinheit mit einer zusätzlichen Kühlung, z. B. Wasserkühlung, ausgerüstet wird. Diese Kühlung wird primär für den Antriebsmotor bei Bedarf genutzt. Zusätzlich kann der Antriebsmotor mit einer Bremse, z. B. pneumatischen Bremse, ausgerüstet werden. Sowohl die Kühlung als auch die Bremse werden selbstverständlich - wiederum - in dem kombinierten einzigen Motor-/Antriebsgehäuse aufgenommen.

Als elektrischer Antriebsmotor hat sich ein sogenannter Reluktanzmotor als günstig erwiesen. Bei einem solchen Reluktanzmotor handelt es sich um eine spezielle Bauform eines Elektromotors, bei welchem ein zugehöriger Rotor aus insbesondere weichmagnetischem Material (z. B. Eisen) besteht bzw. solches Material aufweist und der korrespondierende Stator die erforderlichen Magnetspulen enthält. Der Rotor ist weder mit Permanentmagneten bestückt noch wird er bestromt. Er besitzt vielmehr ausgeprägte Pole aus dem weichmagnetischem Material. Dementsprechend ist die Funktionsweise ähnlich wie bei einem elektrischen Linearantrieb und funktioniert praktisch reibungslos. In vorteilhafter Ausgestaltung handelt es sich bei dem Antriebsmotor um einen rotativen nutenlosen Synchronmotor, bei welchem die Magnetspulen des Stators auf einem flachen Eisenring befestigt sind. Demgegenüber ist der mit einem Magnetring aus Eisen ausgerüstete Rotor unter Berücksichtigung eines Luftspaltes im Vergleich zum Stator angeordnet.

Auf diese Weise verfügt der Antriebsmotor über eine hohe Dynamik und eine große Flexibilität hinsichtlich seiner Konstruktion und kann einen weiten Drehmomentbereich bis zu mehreren 1000 Nm abdecken. Außerdem gewährleistet diese Bauform, dass die kombinierte Motor-/Antriebseinheit bzw. das zugehörige einzige Motor-/Antriebsgehäuse überhaupt mit der bereits angesprochenen Hohlbohrung zur Kopplung mit der Antriebswelle der Manipulationseinheit ausgerüstet werden kann. Denn sowohl der Stator als auch der Rotor sind jeweils vorteilhaft hohlzylindrisch ausgebildet und definieren auf diese Weise die bereits angesprochene Hohlbohrung in ihrem Innern, die jedoch nicht zwingend ist.

Gegenstand der Erfindung ist auch die Verwendung eines elektrischen Antriebsmotors mit Motorgehäuse als Antriebseinheit nach Anspruch 6.

Im Folgenden wird die Erfindung anhand einer lediglich ein Ausführungsbeispiel darstellenden Zeichnung näher erläutert; es zeigen:
- **Fig. 1**: die erfindungsgemäße kombinierte Motor-/Antriebseinheit schematisch im Schnitt,
- **Fig. 2**: eine Anwendung der kombinierten Motor-/Antriebseinheit bei einer Behandlungsmaschine für Behälter, vorliegend einer Etikettiermaschine und
- **Fig. 3**: einen anderen Anwendungsfall bei einer Behandlungsmaschine, die als Verschließmaschine ausgeführt ist.

In den Fig. 2 und 3 ist jeweils eine Behandlungsmaschine für Behälter 1 dargestellt. Bei den Behältern 1 handelt es sich im Ausführungsbeispiel und nicht einschränkend um Flaschen 1. Tatsächlich können auch Dosen oder andere Gefäße in der nachfolgend noch zu beschreibenden Art und Weise behandelt werden. Behandlung meint im Rahmen der Erfindung jede Manipulation am Be-hälter 1, beispielsweise seine Ausrüstung mit einem in der Fig. 2 angedeuteten Etikett 2 im Rahmen der dargestellten Etikettiermaschine, die Anbringung eines Verschlusses 3, wie die Fig. 3 andeutet oder auch die Reinigung des jeweiligen Behälters 1 im Rahmen einer nicht dargestellten Reinigungsmaschine, wie sie beispielsweise Gegenstand der DE 197 03 369 A1 ist.

Diese sämtlichen Behandlungen bzw. die einzelnen Behandlungsmaschinen zeichnen sich dadurch aus, dass eine Antriebseinheit 4 mit Antriebsmotor 5 und Motorgehäuse 6 realisiert ist. An die Antriebseinheit 4 ist eine Manipulationseinheit 7 angeschlossen. Bei der Manipulationseinheit 7 handelt es sich im Rahmen der Etikettiermaschine nach Fig. 2 um ein Sternrad, wohingegen die Manipulationseinheit 7 bei der Variante nach Fig. 3 als Schraubwelle ausgeführt ist bzw. eine solche aufweist, welche behälterseitig einen Schraubkopf 7a aufweist, der seinerseits den Verschluss 3 auf der Flasche 1 anbringt.

Die Antriebseinheit 4 wird in einem Antriebsgehäuse 6 aufgenommen, weiches erfindungsgemäß zugleich das Motorgehäuse 6 ist. Zusätzlich weist die Antriebseinheit 4 wenigstens ein Lager 8 für die Manipulationseinheit 7 bzw. zu deren Anschluss auf.

Im Rahmen des Ausführungsbeispiels handelt es sich bei dem Lager 8 um einen mit Hilfe des Antriebsmotors 5 rotativ angetriebenen Befestigungsflansch 8. Der Befestigungsflansch 8 ist zum unmittelbaren Anschluss der Manipulationseinheit 7 geeignet. Im Übrigen schließt der Befestigungsflansch 8 das zylindrische kombinierte Motor-/Antriebsgehäuse 6 kopfseitig in der Art eines Deckels ab. Tatsächlich ist die Manipulationseinheit 7 unmittelbar mit dem Befestigungsflansch 8 verbunden. Während das Motor-/Antriebsgehäuse 6 ortsfest ausgelegt und mit Hilfe eines Befestigungsankers 12 an einer nicht näher spezifizierten Basis festgelegt ist, rotiert demgegenüber der Befestigungsflansch 8, und zwar angetrieben mit Hilfe des Antriebsmotors 5.

Wie bereits ausgeführt, übernimmt das Motorgehäuse 6 zugleich die Funktion des Antriebsgehäuses 6, d. h. Motorgehäuse 6 und Antriebsgehäuse 6 sind deckungsgleich und formen das kombinierte einzige Motor-/Antriebsgehäuse 6. Folgerichtig handelt es sich vorliegend um eine kombinierte Motor-/Antriebseinheit 4, 5 mit einzigem kombinierten Motor-/Antriebsgehäuse 6.

Im Innern des einzigen kombinierten Motor-/Antriebsgehäuse 6 findet sich neben dem Antriebsmotor 5 zusätzlich noch wenigstens ein Sensor 9. Mit Hilfe dieses lediglich in Fig. 1 angedeuteten Sensors 9 lässt sich die Drehzahl des Antriebsmotors 5 erfassen. Ergänzend kann der Sensor 9 auch den Drehwinkel des Antriebsmotors 5 bestimmen sowie dessen Temperatur. Zugehörige Daten des Sensors 9 werden an eine extern angeschlossene und lediglich in Fig. 1 angedeutete Steuereinheit 10 übermittelt. Die Steuereinheit 10 dient üblicherweise zur Steuerung der gesamten Behandlungsmaschine entsprechend den Fig. 2 und 3. Das ist im Detail jedoch nicht dargestellt.

Anhand der Schnittdarstellung in Fig. 1 erkennt man, dass die kombinierte Motor-/Antriebseinheit 4, 5 und folgerichtig das einzige Motor-/Antriebsgehäuse 6 zumindest eine Hohlbohrung 11 aufweist. In dieser Hohlbohrung 11 kann eine Antriebswelle der Manipulationseinheit 7 aufgenommen werden. Das wird unmittelbar beim Betrachten der Fig. 2 und 3 deutlich, wo die Antriebswelle der Manipulationseinheit 7 jeweils (drehfest) in die Hohlbohrung 11 der kombinierten Motor-/Antriebseinheit 4, 5 eingesteckt ist. Denn die Hohlbohrung 11 findet sich im topfförmig gestalteten Befestigungsflansch 8, welcher durch den Antriebsmotor 5 rotativ angetrieben wird. Folglich wird auch die drehfest in der Hohlbohrung 11 des Befestigungsflansches 8 verkeilte Antriebswelle für das Sternrad nach Fig. 2 bzw. die Schraubwelle entsprechend der Fig. 3 bei Beaufschlagung des Antriebsmotors 5 in Rotationen versetzt.

Der Antriebsmotor 5 bzw. die kombinierte Motor-/Antriebseinheit 4, 5 mag mit einer zusätzlichen und nicht ausdrücklich dargestellten Kühlung, z. B. Wasserkühlung, ausgerüstet werden. Ebenso liegt es im Rahmen der Erfindung, für den Antriebsmotor 5 eine ergänzende Bremse vorzusehen. Sowohl die Kühlung als auch die Bremse werden in dem einzigen kombinierten Motor-/Antriebsgehäuse 6 aufgenommen.

Als Antriebsmotor 5 kommt vorliegend ein Reluktanzmotor zum Einsatz, also ein Elektromotor, dessen Rotor 5a aus weichmagnetischem Material hergestellt ist bzw. solches Material in Gestalt von daran angebrachten Eisenmagneten im Beispielfall aufweist. Mit dem Rotor 5a ist der rotativ angetriebene Befestigungsflansch 8 und folglich auch die bereits angesprochene Antriebswelle für das Sternrad (Fig. 2) bzw. die Schraubwelle (Fig. 3) verbunden.

Zu dem Rotor 5a des Antriebsmotors 5 korrespondiert ein Stator 5b, welcher lediglich angedeutete Magnetspulen enthält. Die Funktionsweise des Reluktanzmotors ist vergleichbar mit derjenigen eines elektrischen Linearmotors. Tatsächlich wird in den Magnetspulen des Stators 5b ein Drehfeld erzeugt, welchem der Rotor 5a mit seinen Eisenmagneten folgt und sich synchron mit dem Drehfeld dreht. Als Folge hiervon wird auch der an den Rotor 5a angeschlossene Befestigungsflansch 8 in Drehungen versetzt, welchen die angeschlossene Manipulationseinheit 7 folgt.

## Patentansprüche

1. Behandlungsmaschine für Behälter (1), z. B. Flaschen (1), Dosen oder dergleichen, mit zumindest einer Antriebseinheit (4) mit Antrlebsmotor (5) sowie Motorgehäuse (6), ferner mit einer an die Antriebseinheit (4) angeschlossenen Manipulationseinheit (7), und mit einem Antriebsgehäuse (6), welches die Antriebseinheit (4) aufnimmt und wenigstens ein Lager (8) für die Manipulationseinheit (7) aufweist, wobei
- das Motorgehäuse (6) zugleich das Antriebsgehäuse (6) ist und ein kombiniertes einziges Motor-/Antriebsgehäuse (6) formt, und wobei
- das Motor-/Antriebsgehäuse (6) zumindest einen vom Antriebsmotor (5) angetriebenen Befestigungsflansch (8) als Lager (8) zum unmittelbaren Anschluss der Manipulationseinheit (7) aufweist,
**dadurch gekennzeichnet, dass**
- der Antriebsmotor (5) als Reluktanzmotor mit hoher Dynamik und großer Flexibilität hinsichtlich seiner Konstruktion ausgebildet ist und einen weiten Drehmomentbereich bis zu mehreren 1000 Nm abdeckt und dazu mit einem Rotor (5a) und einem Stator (5b) ausgebildet ist,
- wobei der Rotor (5a) ausgeprägte Pole aus einem weichmagnetischem Material besitzt und
- der korrespondierende Stator (5b) die erforderlichen Magnetspulen enthält, und wobei
- der Stator (5b) sowie der Rotor (5a) des Antriebsmotors (5) jeweils hohlzylindrisch ausgebildet sind und
- hierdurch in ihrem Innern eine Hohlbohrung (11) zur drehfesten Kopplung mit einer Antriebswelle der Manipulationseinheit (7) definieren.

2. Behandlungsmaschine nach Anspruch 1, **dadurch gekennzeichnet, dass** das kombinierte Motor-/Antriebsgehäuse (6) neben dem Antriebsmotor (5) wenigstens einen Sensor (9) aufnimmt, welcher Motorelgenschaften wie Drehzahl, Drehwinkel, Temperatur etc. des Antriebsmotors (5) erfasst.

3. Behandlungsmaschine nach Anspruch 1 oder 2, **dadurch gekennzeichnet, dass** der Befestigungsflansch (8) das Motor-/Antriebsgehäuse (6) kopfseitig in der Art eines Deckels abschließt.

4. Behandlungsmaschine nach einem der Ansprüche 1 bis 3, **dadurch gekennzeichnet, dass** zusätzlich eine Kühlung vorgesehen ist.

5. Behandlungsmaschine nach einem der Ansprüche 1 bis 4, **dadurch gekennzeichnet, dass** dem Antriebsmotor (5) eine Bremse zugeordnet Ist.

6. Verwendung eines elektrischen Antriebsmotors (5) mit Motorgehäuse (6) als Antriebseinheit (4) mit kombiniertem einzigen Motor-/Antriebsgehäuse (6) zum direkten Anschluss an eine Manipulationseinheit (7) im Zuge der Behandlung von Behältern, zum Beispiel Flaschen (1), Dosen oder dergleichen, in zugehörigen Behandlungsmaschinen, wobei das Motor-/Antriebsgehäuse (6) zumindest einen vom Antriebsmotor (5) angetriebenen Befestigungsflansch (8) als Lager (8) zum unmittelbaren Anschluss der Manipulationseinheit (7) aufweist, und der Antriebsmotor (5) als Reluktanzmotor mit hoher Dynamik und großer Flexibilität hinsichtlich seiner Konstruktion ausgebildet ist und einen weiten Drehmomentbereich bis zu mehreren 1000 Nm abdeckt und dazu mit einem Rotor (5a) und einem Stator (5b) ausgebildet ist, wobei der Rotor (5a) ausgeprägte Pole aus einem weichmagnetischem Material besitzt und der korrespondierende Stator (5b) die erforderlichen Magnetspulen enthält, und wobei der Stator (5b) sowie der Rotor (5a) des Antriebsmotors (5) jeweils hohlzylindrisch ausgebildet sind und hierdurch in ihrem Innern eine Hohlbohrung (11) zur drehfesten Kopplung mit einer Antriebswelle der Manipulationseinheit (7) definieren.

## Claims

1. Treatment machine for containers (1), such as bottles (1), cans, or the like, comprising at least one drive unit (4) with a drive motor (5) and motor housing (6), as well as a manipulation unit (7) that is connected to the drive unit (4), and with a drive housing (6), which receives the drive unit (4) and at least one bearing (8) for the manipulation unit (7), wherein
- the motor housing (6) is also the drive housing (6) and forms a combined single motor/drive housing (6), and wherein
- the motor/drive housing (6) comprises at least one securing flange (8) driven by the drive motor (5) as a bearing (8) for the direct connection of the manipulation unit (7),
**characterised in that**
- the drive motor (5) is formed as a reluctance motor with high dynamics and great flexibility in respect of its construction design, and covers a torque range of up to several 1000 Nm, and for this purpose is provided with a rotor (5a) and a stator (5b),
- wherein the rotor (5a) has a pronounced pole made of a weakly magnetic material and
- the corresponding stator (5b) contains the required magnetic coils, and wherein
- the stator (5b) and the rotor (5a) of the drive motor (5) are formed in each case as hollow cylinders, and
- as a result of this they define in their interiors a hollow drill hole (11) for the torsion-resistant coupling of a drive shaft of the manipulation unit (7).

2. Treatment machine according to claim 1, **characterised in that** the combined motor/drive housing (6) receives, as well as the drive motor (5), at least one sensor (9), which detects motor characteristics and properties such as revolution speed, angle of rotation, temperature etc. of the drive motor (5).

3. Treatment machine according to claim 1 or 2, **characterised in that** the securing flange (8) closes off the motor/drive housing (6) on the head side, in the form of a cover.

4. Treatment machine according to any one of claims 1 to 3, **characterised in that** provision is additionally made for a cooling arrangement.

5. Treatment machine according to any one of claims 1 to 4, **characterised in that** a brake is allocated to the drive motor (5).

6. Use of an electric drive motor (5) with motor housing (6) as drive unit (4), with combined single motor/drive housing (6) for direct connection to a manipulation unit (7) in the course of the treatment of containers, such as bottles (1), cans, or the like, in associated treatment machines, wherein the motor/drive housing (6) comprises at least one securing flange (8) driven by the drive motor (5) as a bearing (8) for direct connection of the manipulation unit (7), and the drive motor (5) is formed as a reluctance motor with high dynamics and great flexibility in respect of its construction design, and covers a wide torque range of up to several 1000 Nm, and for this purpose is provided with a rotor (5a) and a stator (5b), wherein the rotor (5a) has a pronounced pole made of a weakly magnetic material, and the corresponding stator (5b) contains the required magnetic coils, and wherein the stator (5b) and the rotor (5a) of the drive motor (5) are in each case designed as hollow cylinders and, as a result, they define in their interiors a hollow drill hole (11) for the torsion-resistant coupling of a drive shaft of the manipulation unit (7).

## Revendications

1. Machine de traitement pour contenants (1), par exemple des bouteilles (1), des boîtes ou similaires, comprenant au moins une unité d'entraînement (4) pourvue d'un moteur d'entraînement (5) ainsi que d'un carter de moteur (6), comprenant en outre une unité de manipulation (7) raccordée à l'unité d'entraînement (4), et un carter d'entraînement (6), qui reçoit l'unité d'entraînement (4) et présente au moins un palier (8) pour l'unité de manipulation (7), sachant que
- le carter de moteur (6) est dans le même temps le carter d'entraînement (6) et forme un unique carter de moteur/d'entraînement (6) combiné, et sachant que
- le carter de moteur/d'entraînement (6) présente au moins une bride de fixation (8) entraînée par le moteur d'entraînement (5), se présentant sous la forme d'un palier (8) servant au raccordement direct de l'unité de manipulation (7),
**caractérisée en ce que**
- le moteur d'entraînement (5) est réalisé sous la forme d'un moteur à réluctance présentant une dynamique élevée et une flexibilité importante en termes de structure et recouvre une large fourchette de couples de rotation jusqu'à plus de 1000 Nm et est réalisé en supplément avec un rotor (5a) et un stator (5b),
- sachant que le rotor (5a) possède des pôles saillants en un matériau souple magnétique, et
- que le stator (5b) correspondant contient les bobines magnétiques requises, et sachant que
- le stator (5b) ainsi que le rotor (5a) du moteur d'entraînement (5) sont réalisés respectivement de manière à présenter une forme d'un cylindre creux et
- et qu'ils définissent de ce fait, dans leur intérieur, un alésage creux (11) servant au couplage solidaire en rotation à un arbre d'entraînement de l'unité de manipulation (7).

2. Machine de traitement selon la revendication 1, **caractérisée en ce que** le carter de moteur/d'entraînement (6) combiné reçoit, outre le moteur d'entraînement (5), au moins un capteur (9), qui détecte les caractéristiques du moteur que sont la vitesse de rotation, l'angle de rotation, la température, etc. du moteur d'entraînement (5).

3. Machine de traitement selon la revendication 1 ou 2, **caractérisée en ce que** la bride de fixation (8) termine le carter de moteur/d'entraînement (6) côté tête à la manière d'un couvercle.

4. Machine de traitement selon l'une quelconque des revendications 1 à 3, **caractérisée en ce qu'**en supplément un système de refroidissement est prévu.

5. Machine de traitement selon l'une quelconque des revendications 1 à 4, **caractérisée en ce qu'**un frein est associé au moteur d'entraînement (5).

6. Utilisation d'un moteur d'entraînement (5) électrique pourvu d'un carter de moteur (6) en tant qu'unité d'entraînement (4) avec un unique carter de moteur/d'entraînement (6) combiné destiné à être raccordé directement à une unité de manipulation (7) dans le cadre du traitement de contenants, par exemple de bouteilles (1), de boîtes ou similaires, dans des machines de traitement associées, sachant que le carter de moteur/d'entraînement (6) présente au moins une bride de fixation (8) entraînée par le moteur d'entraînement (5) en tant que palier (8) servant au raccordement direct de l'unité de manipulation (7), et que le moteur d'entraînement (5) est réalisé sous la forme d'un moteur à réluctance présentant une dynamique élevée et une flexibilité importante en termes de structure et couvre une large fourchette de couples de rotation allant jusqu'à plus de 1000 Nm et est réalisé en supplément avec un rotor (5a) et un stator (5b), sachant que le rotor (5a) possède des pôles saillants en un matériau mou magnétique, et que le stator (5b) correspondant contient les bobines magnétiques requises, et sachant que le stator (5b) ainsi que le rotor (5a) du moteur d'entraînement (5) sont réalisés de manière à présenter respectivement une forme de cylindre creux et qu'ils définissent ce faisant, dans leur intérieur, un alésage creux (11) destiné à être couplé de manière solidaire en rotation à un arbre d'entraînement de l'unité de manipulation (7).
